# EUROPÄISCHE PATENTSCHRIFT

(11) **EP 1 080 267 B1**
(45) Veröffentlichungstag und Bekanntmachung des Hinweises auf die Patenterteilung: **03.03.2004**
(21) Anmeldenummer: 99919260.2
(22) Anmeldetag: 21.04.1999
(51) Int. Cl.: D21G 1/00

(54) **VERFAHREN ZUM KALANDRIEREN EINER WARENBAHN MIT EINEM VERTIKALEN MEHRWALZEN-KALANDER UND EIN KALANDER HIERZU**
METHOD FOR CALENDERING A LINE OF A PRODUCT WITH A VERTICAL MULTI-ROLL CALENDER, AND CORRESPONDING CALENDER
PROCEDE DE CALANDRAGE D'UNE BANDE DE PAPIER AVEC UNE CALANDRE VERTICALE A PLUSIEURS ROULEAUX ET CALANDRE CORRESPONDANTE

(30) Priorität: 06.05.1998 DE 19820089
(43) Veröffentlichungstag der Anmeldung: 07.03.2001
(73) Patentinhaber: Eduard Küsters Maschinenfabrik GmbH & Co. KG, 47805 Krefeld (DE)
(72) Erfinder: BRENDEL, Bernhard, D-47929 Grefrath (DE); SVENKA, Peter, D-47929 Grefrath (DE)
(74) Vertreter: Sparing - Röhl - Henseler Patentanwälte
(86) Internationale Anmeldenummer: PCT/EP1999/002675
(87) Internationale Veröffentlichungsnummer: WO 1999/057369

(56) Entgegenhaltungen:
- WO-A-95/14813
- WO-A-98/50628
- US-A- 3 060 843
- US-A- 3 158 088

## Beschreibung

Die Erfindung betrifft ein Verfahren zum Kalandrieren einer Warenbahn mit einem vertikalen Mehrwalzen-Kalander nach dem Oberbegriff des Anspruchs 1 und ein Kalander hierzu.

Vertikale Mehrwalzen-Kalander umfassen einen Walzensatz aus mehreren übereinander gelagerten Walzen, die im Betriebszustand in ständiger Wechselwirkung stehen, und durch deren Walzenspalte, Nips genannt, eine zu kalandrierende Warenbahn läuft.

Wie aus dem Wochenblatt für Papierfabrikation 121, 1993, S. 29 bis 33 bekannt, bewirkt das Kalandrieren eine mechanische oder mechanisch-thermische Umformung der Warenbahn. Zur Optimierung dieser Umformung, insbesondere einer Papierbahn, werden unterschiedliche Walzentypen in einem Walzenpaket kombiniert. In oberster und unterster Position werden vorzugsweise Biegeeinstellwalzen verwendet, und die zwischen ihnen angeordneten Zwischenwalzen sind als harte Walzen und elastische Walzen ausgebildet. Als harte Walzen bezeichnet man Metallwalzen mit einer glatten und harten Walze, die im wesentlichen für die Glätte und den Glanz verantwortlich sind. Als weiche Walzen bezeichnet man Walzen mit einer elastischen oder weichen Oberfläche, die im wesentlichen für eine gleichmäßige Verdichtung sorgen.

Durch das Eigengewicht der Walzen und der mit ihnen verbundenen Leitmittel, wie Leitwalzen, Walzenzapfen und Lagergehäuse, steigt die Druckspannung in den Nips von oben nach unten an. Die höchste Streckenlast herrscht im untersten Nip. Diese einem Walzenpaket fest zugeordnete Streckenlastzunahme ergibt die charakteristische, annähernd linear verlaufende natürliche Streckenlastkennlinie.

Ein Problem besteht allerdings darin, daß wegen der geringen Streckenlast in den oberen Spalten dort nur ein geringer Anteil der Umformung erbracht wird. Eine Belastung des Walzenpakets vom oberen Ende her vergrößert zwar den nutzbaren Streckenlastbereich, ohne jedoch Einfluß zu nehmen auf die Streckenlastzunahme im Walzenpaket, d.h. die Steigung der natürlichen Kennlinie bleibt unverändert. Da die im untersten Nip herrschende Streckenlast nicht beliebig groß gewählt werden kann, ist bei breiten Kalandern mit hohen Eigengewichten der Walzen und flacher Streckenlastkennlinie der nutzbare Streckenlastbereich stark eingeschränkt.

Wie aus US-A-3,060,843 bekannt ist, kann durch eine Kompensation der überhängenden Gewichte, bei der die Eigengewichte der Leitmittel eliminiert werden, so daß sich praktisch gerade, biegungsfreie Zwischenwalzen und entsprechend gerade, horizontal verlaufende Nips ergeben, eine steilere Streckenlast-Kennlinie erhalten werden. Bei gleicher Streckenlast im untersten Nip ist dann die Streckenlast im oberen Teil des Kalanders erhöht.

Zum Kleinhalten der wirksamen Walzengewichte ist ferner aus DE 295 21 610 U1 bekannt, die Wirkebene des Walzenstapels zur Vertikalen zu neigen. Hierdurch geht jeweils nur die vertikale Komponente des Gewichts in die Erhöhung der Streckenlast ein. Die Streckenlastzunahme ist folglich verringert, aber dem Walzensatz fest zugeordnet.

Andere Vorschläge zielen darauf ab, das Eigengewicht der Walzen zu verringern. Dazu werden Walzen mit einem kleinstmöglichen Durchmesser oder in einer Leichbaukonstruktion verwendet. Eine Kalanderwalze mit einem dünnen Mantel und einer inneren stützenden Zellenstruktur ist in DE-A- 195 11 595 offenbart. Ein ähnliches Konzept liegt der Walze gemäß DE-A-195 33 823 zugrunde. Eine auf diese Weise verringerte Streckenlastzunahme ist aber wiederum dem Walzensatz fest zugeordnet. Eine Streckenlastvorgabe ist nur entweder in einem oberen oder in einem unteren Nip möglich. Die jeweils andere Streckenlast ergibt sich aus dem Eigengewicht.

Aus der WO 95/14813 ist schließlich ein vertikaler Mehrwalzen-Kalander mit einer biegesteuerbaren Ober- und Unterwalze und Zwischenwalzen bekannt, bei dem die Zwischenwalzen so ausgewählt sind, daß sie alle eine im wesentlichen gleiche natürliche Eigendurchbiegung besitzen. Durch ein völliges Anheben bzw. Kompensieren der Gewichte der Zwischenwalzen samt Leitmittel wird erreicht, daß diese Gewichte keinen Einfluß haben auf die Streckenlast in den Nips. Dadurch herrschen gleiche Streckenlasten im untersten Nip und obersten Nip, wobei die gleichen Eigendurchbiegungen der Zwischenwalzen im wesentlichen ebene Streckenlastprofile sicherstellen. Über eine wählbare Belastung der Ober- oder Unterwalze können dann die Streckenlasten in den Nips eingestellt werden. Nachteilig hierbei ist, daß nur Zwischenwalzen mit gleicher Eigendurchbiegung einsetzbar sind. Außerdem ist ein gewisser Unterschied in der Streckenlast von einem Nip zum anderen Nip wünschenswert, um eine Bahnspannung zwischen zwei Walzenspalten aufzubauen, die für einen faltenfreien Lauf der Warenbahn nötig ist.

Aufgabe der Erfindung ist es daher, ein Verfahren zum Kalandrieren einer Warenbahn mit einem vertikalen Mehrwalzen-Kalander zu schaffen, das eine Anpassung der Streckenlasten in den Nips an eine zu kalandrierende Warenbahn erlaubt. Eine weitere Aufgabe besteht darin, einen Kalander hierfür zu schaffen.

Diese Aufgaben werden durch die Merkmale des Anspruchs 1 bzw. 11 gelöst.

Hierdurch wird ein Verfahren geschaffen, das die konstruktiv bedingte natürliche oder kompensierte Streckenlast-Kennlinie eines Kalanders verändert, um einen Mehrwalzen-Kalander optimal auf eine Warenbahn, insbesondere eine Papiersorte, einstellen zu können. Abweichend von der natürlichen oder kompensierten Kennlinie werden in Abhängigkeit von der zu kalandrierenden Warenbahn flachere oder steilere Kennlinien eingestellt, wobei auch die Einstellung einer negativen Steigung, d.h. im obersten Nip herrscht eine höhere Streckenlast als im untersten Nip, möglich ist.

Um sicherzustellen, daß eine Gleichmäßigkeit der Streckenlastverteilungen zwischen den Zwischenwalzen vorliegt, müssen alle Zwischenwalzen eine im wesentlichen gleiche Durchbiegung erfahren, d.h. gleiche Biegelinien aufweisen.

Durch eine gezielte Biegung der Zwischenwalzen, die zu einer Entlastung oder Belastung der Eigengewichte der Walzen führt, kann der Gradient der Streckenlast-Kennlinie und damit die Streckenlastdifferenz zwischen oberem und unterem Nip frei eingestellt werden. Das Kalandrierpotential eines solchen Kalanders ist folglich nicht durch die Konstruktion fest vorgegeben, sondern kann während des Betriebes auf die jeweilige Warenbahn eingestellt werden. Darüberhinaus kann die Nipzahl unter die im Superkalander reduziert werden und dabei gute Glätteeffekte auch bei hohen Geschwindigkeiten realisiert werden.

Die variable Einstellung der Streckenlast-Kennlinie ist weiterhin auch bei der Verwendung von Walzen mit unterschiedlichen Walzendurchmessern in einem walzensatz möglich. Bekanntlich ergeben kleinere Walzendurchmesser eine kleinere Spaltbreite mit der Folge einer höheren Druckspannung. Da die Druckspannung und nicht die Streckenlast die mechanische Größe ist, die im wesentlichen für die Umformung verantwortlich ist, kann über den Walzendurchmesser Einfluß genommen werden auf die Belastung. Die wegen der kleineren Walzendurchmesser vorgegebene steile Streckenlast-Kennlinie kann durch das erfindungsgemäße Verfahren verändert werden, ohne den Vorteil einer kleineren Spaltbreite zu verlieren.

Weiterhin ist es nicht erforderlich die Zwischenwalzen konstruktiv so auszubilden, daß ihre Durchbiegungen aus Eigengewicht und ihre Biegesteifigkeiten untereinander gleich groß sind.

Besteht ein Walzensatz aus Zwischenwalzen unterschiedlicher Biegesteifigkeit, so kann die Höhe der Verformungskraft in Abhängigkeit von der jeweiligen Biegesteifigkeit gewählt werden. Dies führt zwar zu unterschiedlichen Streckenlastdifferenzen von Zwischenwalze zu Zwischenwalze bzw. von Nip zu Nip, stellt jedoch gleiche Durchbiegungen sicher.

Zur Einstellung einer gewünschten Streckenlast-Kennlinie können Strekkenlasten, die beim Kalandrieren im oberen und im unteren Nip herrschen sollen, unabhängig voneinander vorgegeben werden. Zugehörige mittlere Streckenlasten können über Be- oder Entlastungsdrücke der Zwischenwalzen bestimmt werden. Ausgangspunkt dafür sind vorzugsweise die von den überhängenden Gewichten sowie von den Umlenk- und Breitstreckwalzen vollständig entlasteten Zwischenwalzen, so daß alle Walzen gerade Nips bilden. Man spricht insoweit von einem kompensierten Walzenstapel mit einer kompensierten Streckenlast-Kennlinie. Diese kompensierte Streckenlast-Kennlinie dient vorzugsweise als Referenzkennlinie.

Ausgehend von dieser Referenzkennlinie können die Zwischenwalzen so belastet oder entlastet werden, daß sich in der Summe über alle Zwischenwalzen die gewünschte Streckenlastdifferenz zwischen oberem und unterem Nip ergibt und die damit gewünschte geänderte Kennlinie entsteht.

Für eine Berechnung von Sollwerten für die Verförmungskräfte kann die Balkenbiegung der Zwischenwalzen herangezogen werden. Für eine verfeinerte Abstimmung können die Schubverformungen, eine Schalenbiegung und/oder eine Schalenschubverformung in eine Berechnung der Sollwerte einbezogen werden.

Weitere Ausgestaltungen und Vorteile der Erfindung sind den Unteransprüche und der nachfolgenden Beschreibung zu entnehmen.

Die Erfindung wird nachstehend anhand der in den beigefügten Abbildungen dargestellten Ausführungsbeispiele näher erläutert.
- Fig. 1: zeigt schematisch die Seitenansicht eines vertikalen Mehrwalzen-Kalanders zum Kalandrieren,
- Fig. 2a: zeigt schematisch Zwischenwalzen eines Kalanders gemäß Fig. 1 mit einer Biegung für einen Entlastungsdruck zur Einstellung einer steileren Kennlinie gemäß einem ersten Ausführungsbeispiel,
- Fig. 2b: zeigt ein Diagramm einer kompensierten und einer durch Walzenbiegungen geänderten Streckenlasten-Kennlinie gemäß Fig. 2a,
- Fig. 3a: zeigt schematisch Zwischenwalzen eines Kalanders gemäß Fig. 1 mit einer Biegung für einen Entlastungsdruck zur Einstellung einer vertikalen Kennlinie gemäß einem zweiten Ausführungsbeispiel,
- Fig. 3b: zeigt ein Diagramm einer kompensierten und einer durch Walzenbiegungen geänderten Streckenlasten-Kennlinie gemäß Fig. 3a,
- Fig. 4a: zeigt schematisch Zwischenwalzen eines Kalanders gemäß Fig. 1 mit einer Biegung für einen Entlastungsdruck zur Einstellung einer Kennlinie mit einer negativen Steigung gemäß einem dritten Ausführungsbeispiel,
- Fig. 4b: zeigt ein Diagramm einer kompensierten und einer durch Walzenbiegungen geänderten Streckenlasten-Kennlinie gemäß Fig. 4a,
- Fig. 5a: zeigt schematisch Zwischenwalzen eines Kalanders gemäß Fig. 1 mit einer Biegung für einen Belastungsdruck zur Einstellung einer flacheren Kennlinie gemäß einem vierten Ausführungsbeispiel,
- Fig. 5b: zeigt ein Diagramm einer kompensierten und einer durch Walzenbiegungen geänderten Streckenlasten-Kennlinie gemäß Fig. 5a,
- Fig. 6: zeigt schematisch Zwischenwalzen eines Kalanders gemäß Fig. 1 mit sechs Zwischenwalzen und einer durch Walzenbiegungen variierten Streckenlasten-Kennlinie.

Fig. 1 zeigt einen vertikalen Mehrwalzen-Kalander mit einem Gestell 1, in dem ein Walzenstapel aus einer oberen biegungssteuerbaren Walze 2, einer unteren biegungssteuerbaren Walze 3 und drei Zwischenwalzen 4, 5, 6 abgestützt angeordnet sind. Die Zwischenwalzen 4, 5, 6 können als harte oder elastische Walzen ausgebildet sein und unterschiedliche Walzendurchmesser aufweisen. Die Walzen sind in dem Walzenstapel übereinander angeordnet, wobei aufeinanderfolgende Walzen jeweils einen Nip, den Walzenarbeitsspalt, begrenzen. Bei dem in Fig. 1 dargestellten Kalander liegt ein erster Nip, oberer Nip Nₒ genannt, zwischen der oberen biegungssteuerbaren Walze 2 und der ersten Zwischenwalze 4. Ein Nip N₂ liegt zwischen der ersten Zwischenwalze 4 und der zweiten Zwischenwalze 5. Ein Nip N₃ liegt zwischen der zweiten Zwischenwalze 5 und der dritten Zwischenwalze 6. Ein letzter Nip, unterer Nip Nᵤ genannt, liegt zwischen der dritten Zwischenwalze 6 und der unteren beigesteuerbaren Walze 3.

In den Nips Nₒ, N₂, N₃, Nᵤ herrschen Druckspannungen, die bestimmt werden von den Eigengewichten der Walzen 2, 4, 5, 6 und dem zugehörigen Leitmittel als auch von an einem Ende des Walzenstapels aufbringbaren Belastungen. Die in einem Nip wirkende Kraft pro Längeneinheit der Walze wird als Streckenlast bezeichnet. Im oberen Nip Nₒ herrscht demnach eine Streckenlast qₒ, im Nip N₂ herscht eine Streckenlast q₂, im Nip N₃ herrscht die Streckenlast q₃ und im unteren Nip herrscht die Streckenlast qᵤ. Die Streckenlast, gemessen in N/mm, für eine Nip-Anzahl ergibt eine Streckenlast-Kennlinie.

Die Nips Nₒ, N₂, N₃, Nᵤ werden von einer zu bearbeitenden Warenbahn, insbesondere einer Papierbahn, von oben nach unten durchlaufen.

Die Zwischenwalzen 4, 5, 6 besitzen Walzenzapfen 7, 8, 9 für eine beidseitige gelenkige Anordnung. Dazu sind die Walzenzapfen 7, 8, 9 an Hebeln 10, 11, 12 befestigt, auf die jeweils ein Druckzylinder 13, 14, 15 wirkt, um Verformungskräfte auf die Walzenzapfen 7, 8, 9 und damit die Zwischenwalzen 4, 5, 6 einzuleiten. Eine Biegelinie B der Zwischenwalzen 4, 5, 6 (vgl. Fig. 2a) kann hierdurch eingestellt werden, wobei die Krümmung der Biegelinie B über die Höhe der eingeleiteten Verformungskräfte gesteuert werden kann. Die Druckzylinder 13, 14, 15 sind vorzugsweise Hydraulikzylinder. Die Druckzylinder 13, 14, 15 sind getrennt steuerbar, um jede Zwischenwalze 4, 5, 6 individuell mit einer wählbaren Verformungskraft beaufschlagen zu können. Vorzugsweise sind die Druckzylinder 13, 14, 15 zweiseitig wirkend ausgeführt, um Belastungs- und Entlastungsdrücke an den Zwischenwalzen 4, 5, 6 einleiten zu können.

Bei einem Verfahren zum Kalandrieren einer Warenbahn mit einem solchen Mehrwalzenkalander kann eine variable Kennlinie der Druckspannungen in den aufeinanderfolgenden Nips Nₒ, N₂, N₃, Nᵤ erzielt werden, indem die an den Walzenzapfen 7, 8, 9 der Zwischenwalzen 4, 5, 6 einleitbaren Verformungskräfte derart gewählt werden, daß die Zwischenwalzen 4, 5, 6 zur Ausübung von Be- oder Entlastungsdrücken eine im wesentlichen gleiche Durchbiegung erhalten, wobei ein Grad der Durchbiegung gemäß einer bestimmbaren Veränderung einer walzenbedingten Streckenlastdifferenz zwischen dem oberen und unteren Nip Nₒ und Nᵤ eingestellt wird und die biegungssteuerbaren Walzen 2, 3 an diese Biegung angepaßt werden.

Für eine solche Bestimmung der Veränderung der walzenbedingten Streckenlastdifferenz werden lediglich die Steifigkeiten und die Eigengewichte der Zwischenwalzen 4, 5, 6 berücksichtigt. Es ist dagegen weder erforderlich, diese Zwischenwalzen 4, 5, 6 konstruktiv so auszubilden, daß ihre Durchbiegungen aus Eigengewicht untereinander gleich sind noch daß ihre Biegesteifigkeiten untereinander gleich sind.

Bei der Verwendung unterschiedlicher Zwischenwalzen 4, 5, 6, insbesondere harter und elastischer Zwischenwalzen, kann vielmehr für eine jede Zwischenwalze 4, 5, 6 die Höhe der zur Einstellung eines bestimmten Biegungsgrades erforderlichen Verformungskräfte in Abhängigkeit von der jeweiligen Biegesteifigkeit der jeweiligen Zwischenwalze 4, 5, 6 gewählt werden.

Zum Kalandrieren einer Warenbahn wird hier ausgegangen von einer kompensierten Streckenlast-Kennlinie Kₖ (vgl. Fig. 2b), bei der überhängende Gewichte kompensiert sind, so daß ebene Streckenlastprofile in den Nips Nₒ, N₂, N₃, Nᵤ vorliegen. Die hierzu eingeleiteten Kompensationskräfte werden über die Druckzylinder 13, 14, 15 eingeleitet. Aus den Eigengewichten der Zwischenwalzen 4, 5, 6 folgt dann eine Streckenlastendifferenz Δq_{E}.

Zur Einstellung einer gewünschten Streckenlast-Kennlinie K_{B} durch Walzenbiegung (vgl. Fig. 2b) werden die Streckenlasten im oberen Nip qₒ und im unteren Nip qᵤ unabhängig voneinander vorgegeben. Ausgehend von einer kompensierten Streckenlast-Kennlinie K_{K} mit einer oberen Streckenlast qₒ wird eine gewünschte untere Streckenlast qᵤ festgelegt. Unterscheidet sich diese von der eigengewichtbedingten, wird die Streckenlast-Kennlinie K_{B} steiler oder flacher als die kompensierte Streckenlast-Kennlinie K_{K}, da eine Streckenlastdifferenz Δq_{B} abgezogen oder addiert werden muß, die aus einer Gesamtstreckenlast aus der Verbiegung aller Zwischenwalzen 4, 5, 6 resultiert. Die untere Streckenlast qᵤ kann kleiner gewählt werden als qₒ. Die Gesamtstreckenlastveränderung aus der Verbiegung wird aufgeteilt in Abweichungen für die mittleren Streckenlasten, hier q₂ und q₃, was erreicht wird durch eine gezielte Walzenbiegung der Zwischenwalzen 4, 5, 6, wodurch Streckenlastenzusätze (positiv oder negativ) q_{B} erzeugt werden.

Für eine kompensierte Streckenlast-Kennlinie K_{K} gilt demnach${\text{q}}_{\text{u}} {\text{= q}}_{\text{o}} {\text{+ Δq}}_{\text{E}} \text{,}$ während für die variable Streckenlast-Kennlinie K_{B} gilt${\text{Δq}}_{\text{B}} {\text{= q}}_{\text{o}} {\text{+ Δq}}_{\text{E}} {\text{- q}}_{\text{u}} \text{.}$

Die Aufteilung dieser Streckenlastdifferenz Δq_{B} durch Walzenbiegung auf die einzelnen Zwischenwalzen 4, 5, 6 geschieht unter Einbeziehung der Biegesteifigkeit der Zwischenwalzen 4, 5, 6, vorzugsweise nach der Theorie der Balkenbiegung. Anstelle einer arithmetisch gleichen. Aufteilung der Streckenlastdifferenz Δq_{B} auf die Anzahl Zwischenwalzen 4, 5, 6 wird hierdurch eine Walzenart abhängige Aufteilung vorgenommen.

Gemäß einem ersten in den Fig. 2a und 2b dargestellten Ausführungsbeispiel sind die erste Zwischenwalze 4 und die dritte Zwischenwalze 6 baugleich und als eine harte, beheizbare Walze ausgeführt. Die zweite Zwischenwalze 5 ist dagegen als eine elastische Walze ausgebildet.

Eine vorgegebene Gesamt-Streckenlastdifferenz Δq_{B} aus Walzenbiegung wird dann aufgeteilt auf die Zwischenwalzen 4, 5, 6 gemäß${\text{Δq}}_{\text{B}} {\text{= 2 q}}_{\text{hB}} {\text{+ 1 q}}_{\text{eB}} \text{,}$ wobei q_{hB} der gesuchte Streckenlastzusatz auf die harten Zwischenwalzen 4, 6 aus Walzenbiegung und q_{eB} der gesuchte Streckenlastzusatz auf die elastische Zwischenwalze 5 aus Walzenbiegung ist. Diese beiden Streckenlastzusätze verbiegen die Zwischenwalzen 4, 5, 6, wobei die hierfür erforderlichen Verformungskräfte von den Druckzylindern 13, 14, 15 aufgebracht und in die Lager der Zwischenwalzen 4, 5, 6 als zusätzliche eingeleitete Kräfte eingeleitet und im Gleichgewicht gehalten werden.

Damit die Gleichmäßigkeit der Nipkräfte gewährleistet ist, werden die Biegelinien B der Zwischenwalzen 4, 5, 6 aneinander angepaßt. Das heißt, die Zwischenwalzen 4, 5, 6 werden derart verformt, daß die von ihnen begrenzten Nips im wesentlichen gleich gekrümmt sind und folglich zueinander parallel verlaufen.

Als Kriterium für eine solche Anpassung der Biegelinien der Zwischenwalzen 4, 5, 6 kann die Gleichheit der Biegepfeile f der Zwischenwalzen verwendet werden. Daraus ergibt sich die Forderung${\text{f}}_{\text{h}} {\text{= f}}_{\text{e}} \text{,}$ wobei fₕ der Biegepfeil der harten Zwischenwalzen 4, 6 und fₑ der Biegepfeil der elastischen Zwischenwalze 5 ist. Für die Durchbiegung einer beidseitig gelenkig gelagerten harten Zwischenwalze 4, 6 und einer elastischen Zwischenwalze 5 unter Eigengewicht gilt nach der Balkentheorie$\frac{{\text{5 · q}}_{\text{hB}} {\text{· l}}^{\text{4}}}{{\text{384 E}}_{\text{h}} {\text{· J}}_{\text{h}}} \text{=} \frac{{\text{5 · q}}_{\text{eB}} {\text{· l}}^{\text{4}}}{{\text{384 E}}_{\text{e}} {\text{· J}}_{\text{e}}}$

Durch Gleichsetzen der Formeln für die beiden Biegepfeile erhält man:$\frac{{\text{q}}_{\text{eB}}}{{\text{E}}_{\text{e}} {\text{· J}}_{\text{e}}} \text{=} \frac{{\text{q}}_{\text{hB}}}{{\text{E}}_{\text{h}} {\text{· J}}_{\text{h}}}$ wobei Eₑ, Eₕ die Elastizitätsmodule und Jₑ, Jₕ die Flächenträgheitsmomente der betreffenden der jeweiligen Zwischenwalzen angeben. Aus den vorstehenden Formeln lassen sich dann die gesuchten Streckenlastzusätze q_{hB} und q_{eB} bestimmen und entsprechende Sollwerte für die Ansteuerung der Zylinder 22 berechnen. Die Elastizitätsmodule sind jeweils bekannt oder lassen sich experimentell bestimmen, und das Flächenträgheitsmoment ist durch die Geometrie der Querschnitte der Zwischenwalzen 4, 5, 6 vorgegeben.

Für die gesuchten Streckenlastenzusätze gilt${\text{q}}_{\text{hB}} \text{=} \frac{{\text{Δq}}_{\text{B}}}{\text{2 +} \frac{{\text{E}}_{\text{e}} {\text{· J}}_{\text{e}}}{{\text{E}}_{\text{h}} {\text{· J}}_{\text{h}}}}$${\text{q}}_{\text{eB}} \text{=} \frac{{\text{Δq}}_{\text{B}}}{\text{1 + 2} \frac{{\text{E}}_{\text{h}} {\text{· J}}_{\text{h}}}{{\text{E}}_{\text{e}} {\text{· J}}_{\text{e}}}}$

Die zu den berechneten Streckenlastzusätzen für die Walzenbiegungen gehörenden zusätzlichen Zapfenkräfte Fₕ für die harten Zwischenwalzen 4, 6 ergeben sich wie folgt:${\text{F}}_{\text{h}} {\text{= q}}_{\text{hB}} \frac{\text{Papierbreite}}{\text{2}}$ die zusäztlichen Zapfenkräfte Fₑ für die elastische Zwischenwalze 5 ergeben sich aus${\text{F}}_{\text{e}} {\text{= q}}_{\text{eB}} \frac{\text{Papierbreite}}{\text{2}}$

Bei Realisierung einer gegenüber der kompensierten Streckenlast-Kennlinie K_{K} steileren Kennlinie K_{B} ergibt sich eine Krümmung der Zwischenwalzen 4, 5, 6 nach unten, d.h Entlastungsdrücke wirken auf die Walzenzapfen 7, 8, 9 der Zwischenwalzen 4, 5, 6, wie dies in Fig. 2a durch die von unten wirkenden Kraftpfeile Fₕ und Fₑ verdeutlicht wird.

Bei dem in den Fig. 2a und 2b dargestellten ersten Ausführungsbeispiel sind beispielhaft Streckenlastenzusätze q_{hB} und q_{eB} durch Biegungen zweier baugleicher harter Zwischenwalzen 4, 6 und einer elastischen Zwischenwalze 5 angegeben. Fig. 2b zeigt die Streckenlastzusätze q_{hB} und q_{eB} in bezug auf die Streckenlast und Fig. 2a verdeutlicht dazu den Grad der Krümmung der Biegelinien B der Zwischenwalzen 4, 5 , 6. Die Strekkenlastzusätze q_{hB} und q_{eB} sind hier betragsmäßig negativ in bezug auf die kompensierte Streckenlast-Kennlinie K_{K} und führen folglich zu einer steileren variablen Streckenlast-Kennlinie K_{B}. Im oberen Nip Nₒ herrscht eine Streckenlast qₒ, die über die obere biegesteuerbare Walze 2 einstellbar ist. Die Höhe der Streckenlast qₒ im oberen Nip und die Höhe der Streckenlast qᵤ im unteren Nip, bedingt durch die Eigengewichte der Walzen 2, 4, 5, 6 und die Streckenlastzusätze der Zwischenwalze 4, 5, 6, sind betragsmäßig durch Kraftpfeile dargestellt.

Das in Fig. 3a und 3b dargestellte zweite Ausführungsbeispiel unterscheidet sich von dem vorstehend beschriebenen ersten Ausführungsbeispiel lediglich dadurch, daß Δq_{B} betragsmäßig Δq_{E} entspricht. Das Ergebnis ist dann eine vertikale variable Kennlinie K_{B}. Da hier höhere Verformungskräfte als Zapfenkräfte eingeleitet werden, d.h. stärkere Entlastungsdrücke an den Zwischenwalzen 4, 5, 6 liegen, ergibt sich ein stärkerer Krümmungsgrad für Zwischenwalzen 4, 5, 6. Im übrigen gelten die Ausführungen zum ersten Ausführungsbeispiel entsprechend.

Das in Fig. 4a und 4b dargestellte dritte Ausführungsbeispiel unterscheidet sich von den vorstehend beschriebenen Ausführungsbeispielen lediglich dadurch, daß Δq_{B} betragsmäßig größer ist als Δq_{E}. Das Ergebnis ist dann eine variable Kennlinie K_{B} mit einer negativen Steigung, da qᵤ kleiner ist als qₒ, wie auch die Darstellung der Kraftpfeile für qᵤ und qₒ verdeutlichen. Da hier noch höhere Verformungskräfte als Zapfenkräfte eingeleit werden, d.h. noch stärkere Entlastungsdrücke an den Zwischenwalzen 4, 5, 6 liegen, ergibt sich ein nochmals stärkerer Krümmungsgrad für Zwischenwalzen 4, 5, 6. Im übrigen gelten die Ausführungen zum ersten und zweiten Ausführungsbeispiel entsprechend.

Das in Fig. 5a und 5b dargestellte vierte Ausführungsbeispiel zeigt eine gegenüber der kompensierten Kennlinie K_{K} flachere Kennlinie K_{B} durch Walzenbiegungen, was eine Krümmung der Zwischenwalzen 4, 5, 6 nach unten erfordert. Dies verdeutlichen auch die Kraftpfeile Fₕ und Fₑ, die von oben auf die Walzenzapfen 7, 8, 9 der Zwischenwalzen 4, 5, 6 wirken und folglich Belastungsdrücke einleiten. Δq_{B} subtrahiert sich hier nicht von Δq_{E}, sondern addiert sich, wie Fig. 5b zeigt. Die Biegelinien B der Zwischenwalzen 4, 5, 6 sind konvex geformt im Gegensatz zu einer konkaven Form der zuvor beschriebenen Ausführungsbeispiele. Im übrigen gelten die Ausführungen zu diesen Ausführungsbeispielen entsprechend.

Fig. 6 zeigt schließlich ein konkretes Zahlenbeispiel für eine flachere Kennlinie K_{B} durch Walzenbiegung gegenüber einer kompensierten Kennlinie K_{K}. Hierzu umfaßt ein Kalander neben der oberen biegesteuerbaren Walze 2 und der unteren biegesteuerbaren Walze 3 insgesamt sechs Zwischenwalzen 30, 31, 32, 33, 34, 35, von denen die Zwischenwalzen 30, 32 und 35 Walzen aus Hartguß sind, die eine Streckenlast q_{E} von jeweils 8,1 N/mm bewirken. Die Zwischenwalzen 31, 33 und 34 sind elastische Walzen aus Aluminium, die eine Streckenlast q_{E} von jeweils 4,6 N/mm bewirken.

Für die kompensierte Kennlinie K_{K} wird eine obere Streckenlast qₒ von Null angenommen, daraus folgt für eine untere Streckenlast qᵤ hier 38,1N/mm. Wird jedoch eine untere Streckenlast qᵤ von 100 N/mm gewünscht, ist die Einleitung von Belastungsdrücken an den Walzenzapfen der Zwischenwalzen erforderlich, wodurch die Zwischenwalzen eine konvexe Biegelinie erhalten. die Zwischenwalzen 30 bis 35 sind insgesamt um 61,9 N/mm zusätzlich zu belasten${\text{q}}_{\text{b}} \text{= 100 - 38,1 N/mm}$${\text{q}}_{\text{B}} \text{= 61,9 N/mm}$

Berücksichtigt man die zugehörigen Elastizitätsmodule und Biegeträgheitsmomente der hier beispielhaft gewählten Zwischenwalzen 30 bis 35, so folgt${\text{q}}_{\text{eB}} \text{=} \frac{{\text{Δq}}_{\text{B}}}{\text{5,769}} \text{= 10,7 N/mm}$${\text{q}}_{\text{hB}} \text{=} \frac{{\text{Δq}}_{\text{B}}}{\text{6,250}} \text{= 9,9 N/mm}$

Anstelle des arithmetischen Mittelwerts 100 N/mm / 6 Nips = 16,66 N/mm ergeben sich additive Streckenlasten aus q_{eE} und q_{eB} von 4,6 N/mm und 10,7 N/mm, also 15,3 N/mm sowie aus q_{hE} und q_{hB} von 8,1 N/mm und 9,9 N/mm, also 18 N/mm.

Die hydraulischen Drücke der beiden Biegeeinstellwalzen 2, 3 werden bei den beschriebenen Ausführungsbeispielen so eingestellt, daß sich die Biegelinien der Biegeeinstellwalzen an die vorgegebenen Biegelinien B der Zwischenwalzen 4, 5, 6 anschmiegen.

Mittels einer Steuereinheit können die Drücke in den Druckzylindern 13, 14, 15 zur Anpassung der Zwischenwalzen 4, 5, 6 und die Drücke in hydraulischen Elementen der Biegeeinstellwalzen 2, 3 synchron miteinander verstellt werden, so daß eine Homogenität der Streckenlastverteilungen in allen Nips auch während einer Druckverstellung für eine neue Warenbahn erhalten bleibt. Auf diese Weise werden insbesondere die elastischen Bezüge auch bei Veränderung während eines Betiebes des Kalanders vor Zerstörung geschützt.

Bei den beschriebenen Ausführungsbeispielen wurde als Referenzlinie die kompensierte Kennlinie K_{K} (überhängende Gewichte kompensiert) gewählt, bei der ebene Streckenlastprofile vorliegen. Alternativ kann auch die natürliche Kennlinie ohne Kompensation als Referenzlinie dienen. Die Berechnung der Sollwerte ist dann entprechend anzupassen.

Bei der vorstehend beschriebenen Berechnung der Sollwerte für Streckenlastzusätze q_{B} sind sonstige Verformungen vernachlässigt worden. Für eine Feineinstellung können neben den Biegeverformungen auch Schubverformungen der Zwischenwalzen mit in die Berechnung einbezogen werden. Darüberhinaus ist es möglich, auch evtl. vorhandene Rohrovalisierungen der Zwischenwalzen mit in der Rechnung zu berücksichtigen.

Alternativ kann für eine Berechnung der Streckenlastenzusätze q_{B} durch Walzenbiegung für eine Anpassung der Biegelinien B der Zwischenwalzen 4, 5, 6 als ein anderes Kriterium für die Gleichmäßigkeit der Nipkräfte zwischen den Zwischenwalzen 4, 5, 6 die Minimierung der Fehlerquadratsumme, gebildet aus den Abweichungen benachbarter Biegelinien B, an einer vorgegebenen Anzahl diskreter Stützstellen, verwendet werden.

## Patentansprüche

1. Verfahren zum Kalandrieren einer Warenbahn mit einem vertikalen Mehrwalzen-Kalander, bei dem zwischen einer oberen biegungssteuerbaren Walze und einer unteren biegungssteuerbaren Walze mehrere Zwischenwalzen angeordnet sind, dieses Walzenpaket Nips bildet mit einem oberen und einem unteren Nip, die die Warenbahn durchläuft, und Streckenlasten in diesen Nips bestimmt, deren Streckenlastprofil durch Einleiten von Verformungskräften an Walzenzapfen der Zwischenwalzen veränderbar ist, **dadurch gekennzeichnet, daß** die mehreren Zwischenwalzen unterschiedliche Biegesteifigkeiten aufweisen und deren jeweilige Biegelinien B im wesentlichen gleich eingestellt werden durch an den Walzenzapfen der Zwischenwalzen individuell und zweiseitig einleitbare Verformungskräfte zur Ausübung von Be- oder Entlastungskräften, wobei ein Grad der Krümmung der Biegelinie gemäß einer bestimmbaren Veränderung einer walzenbedingten Streckenlastdifferenz zwischen dem oberen und unteren Nip eingestellt wird, und die biegungssteuerbaren Walzen an diese Biegung angepaßt werden.

2. Verfahren nach Anspruch 1, **dadurch gekennzeichnet, daß** für eine jede Zwischenwalze die Höhe der zur Einstellung eines bestimmten Biegungsgrades erforderliche Verformungskraft in Abhängigkeit von der jeweiligen Biegesteifigkeit der jeweiligen Zwischenwalze gewählt wird.

3. Verfahren nach Anspruch 1 oder 2, **dadurch gekennzeichnet, daß** eine Streckenlast im oberen und im unteren Nip unabhängig voneinander vorgegeben wird und eine Abweichung einer daraus sich ergebenenden Streckenlastdifferenz von einer den Walzen zugeordneten kompensierten Streckenlastdifferenz aufgeteilt wird in Verformungskräfte für die einzelnen Zwischenwalzen.

4. Verfahren nach einem der Ansprüche 1 bis 4, **dadurch gekennzeichnet, daß** für eine Berechnung von Sollwerten für die Verformungskräfte die Balkenbiegung der Zwischenwalzen herangezogen wird.

5. Verfahren nach Anspruch 4. **dadurch gekennzeichnet, daß** für eine Berechnung von Sollwerten für die Verformungskräfte Schubverformungen der Zwischenwalzen zusätzlich herangezogen werden.

6. Verfahren nach Anspruch 4 oder 5, **dadurch gekennzeichnet, daß** bei rohrförmigen Zwischenwalzen für eine Berechnung von Sollwerten für die Verformungskräfte eine Schalenbiegung zusätzlich herangezogen wird.

7. Verfahren nach Anspruch 6, **dadurch gekennzeichnet, daß** zusätzlich die Schalenschubverformung rohrförmiger Walzen herangezogen wird.

8. Verfahren nach einem der Ansprüche 1 bis 7, **dadurch gekennzeichnet, daß** über eine Länge der Walzen eine Dicke der Nips gleichmäßig ausgebildet ist.

9. Verfahren nach einem der Ansprüche 1 bis 8, **dadurch gekennzeichnet, daß** die Streckenlastprofile zwischen zwei Zwischenwalzen und zwischen einer Zwischenwalze und einer biegungsgesteuerten Walze mit gleicher Form eingestellt werden.

10. Verfahren nach einem der Ansprüche 1 bis 9, **dadurch gekennzeichnet, daß** eine Abweichung der Streckenlastdifferenz eingestellt wird, die betragsmäßig der kompensierten Streckenlastdifferenz entspricht zur Ausbildung einer vertikalen Streckenlast-Kennlinie.

11. Vertikaler Mehrwalzen-Kalander zur Durchführung des Verfahrens nach einem der Ansprüche 1 bis 10 mit einer oberen biegungssteuerbaren Walze, einer unteren biegungssteuerbaren Walze und mehreren dazwischen angeordneten Zwischenwalzen, die übereinander angeordnet sind und Nips zwischen jeweils zwei Walzen bilden, durch die die Warenbahn läuft, und mindestens die Zwischenwalzen beidseitig Walzenzapfen aufweisen, die in gelenkigen Lagern angeordnet sind, auf die über Druckzylinder Verformungskräfte einleitbar sind, **dadurch gekennzeichnet, daß** die mehreren Zwischenwalzen unterschiedliche Biegesteifigkeiten aufweisen und die Druckzylinder (13, 14, 15) einzeln steuerbar und für ein Einleiten von Belastungs- und Entlastungsdrücken zweiseitig arbeitend ausgelegt sind.

## Claims

1. Method for calendering a product web with a vertical multi-roll calender, in which a plurality of intermediate rolls are arranged between an upper deflection-controlled roll and a lower deflection-controlled roll, this roll pack forms nips with a top and a bottom nip, through which the product web runs, and determines line loads in these nips, whose line-load profile can be changed by introducing deformation forces at roll journals of intermediate rolls, **characterized in that** the plurality of intermediate rolls have different flexural rigidities and their respective deflection lines B are set to be substantially identical by means of deformation forces which can be introduced individually and on two sides at the roll journals of the intermediate rolls in order to exert loading or relieving forces, a level of the curvature of the deflection line being set in accordance with a determinable change in a roll-induced line-load difference between the top and bottom nips, and the deflection-controlled rolls being matched to this deflection.

2. Method according to Claim 1, **characterized in that**, for each intermediate roll, the level of the deformation force required to set a specific level of deflection is chosen as a function of the respective flexural rigidity of the respective intermediate roll.

3. Method according to Claim 1 or 2, **characterized in that** a line load in the top and in the bottom nip is predefined independently of each other, and the deviation between a line-load difference resulting from this and a compensated line-load difference associated with the rolls is divided up into deformation forces for the individual intermediate rolls.

4. Method according to one of Claims 1 to 4, **characterized in that** the beam deflection of the intermediate rolls is used to calculate desired values for the deformation forces.

5. Method according to Claim 4, **characterized in that** shear deformations of the intermediate rolls are additionally used to calculate desired values for the deformation forces.

6. Method according to Claim 4 or 5, **characterized in that** in the case of tubular intermediate rolls, shell deflection is additionally used to calculate desired values for the deformation forces.

7. Method according to Claim 6, **characterized in that**, in addition, the shell shear deformation of tubular rolls is used.

8. Method according to one of Claims 1 to 7, **characterized in that** a thickness of the nips is formed uniformly over the length of the rolls.

9. Method according to one of Claims 1 to 8, **characterized in that** the line-load profiles between two intermediate rolls and between an intermediate roll and a deflection-controlled roll are set with the same shape.

10. Method according to one of Claims 1 to 9, **characterized in that** a deviation of the line-load difference is set which, in terms of magnitude, corresponds to the compensated line-load difference in order to form a vertical line-load characteristic curve.

11. Vertical multi-roll calender for carrying out the method according to one of Claims 1 to 10, comprising an upper deflection-controlled roll, a lower deflection-controlled roll and a plurality of intermediate rolls arranged between them, which are arranged one above another and form nips between two rolls in each case, through which the product web runs, and at least the intermediate rolls have roll journals on both sides, which are arranged in articulated bearings, to which deformation forces can be introduced via pressure cylinders, **characterized in that** the plurality of intermediate rolls have different flexural rigidities and the pressure cylinders (13, 14, 15) are designed to be individually controllable and double-acting in order to introduce loading and relieving forces.

## Revendications

1. Procédé pour calandrer une bande de matière, comprenant une calandre à rouleaux multiples verticale, dans laquelle plusieurs rouleaux intermédiaires sont disposés entre un rouleau supérieur pouvant être commandé en flexion et un rouleau inférieur pouvant être commandé en flexion, l'empilement de rouleaux formant des fentes, entre rouleaux comprenant une fente supérieure et une fente inférieure que la bande de matière traverse et dans ces fentes des charges linéaires étant appliquées, dont le profil peut être modifié en appliquant des forces de déformation au niveau des tourillons des rouleaux intermédiaires, **caractérisé en ce que** les rouleaux intermédiaires présentent différentes rigidités à la flexion et les lignes de flexion élastique B respectives sont réglées à des valeurs sensiblement identiques par des forces de déformation pouvant être appliquées individuellement et des deux côtés sur les tourillons des rouleaux intermédiaires afin d'exercer des forces de charge et de décharge, dans lequel un degré de courbure de la ligne de flexion est réglé d'après une variation pouvant être prédéterminée d'une différence de charge linéaire liée aux rouleaux entre la fente supérieure et la fente inférieure et les rouleaux pouvant être commandés en flexion sont adaptés à cette flexion.

2. Procédé selon la revendication 1, **caractérisé en ce que**, pour chaque rouleau intermédiaire, la valeur de la force de déformation qui est nécessaire pour l'établissement d'un degré de flexion déterminé est choisie en fonction de la rigidité de flexion du rouleau intermédiaire concerné.

3. Procédé selon la revendication 1 ou 2, **caractérisé en ce que** la charge linéaire de la fente supérieure et celle de la fente inférieure sont prédéterminées indépendamment l'une de l'autre et un écart entre une différence de charge linéaire qui en résulte et une différence de charge linéaire compensée associée aux rouleaux est divisé en forces de déformation pour les différents rouleaux intermédiaires.

4. Procédé selon l'une des revendications 1 à 3, **caractérisé en ce que**, pour le calcul de valeurs de consigne pour les forces de déformation, on fait intervenir la flexion de poutre des rouleaux intermédiaires.

5. Procédé selon la revendication 4, **caractérisé en ce que**, pour le calcul de valeurs de consigne pour les forces de déformation, on fait intervenir en supplément des déformations au cisaillement des rouleaux intermédiaires.

6. Procédé selon la revendication 4 ou 5, **caractérisé en ce que**, dans le cas de rouleaux intermédiaires tubulaires, pour le calcul de valeurs de consigne pour les forces de déformation, on fait intervenir en supplément des déformations de corps creux des rouleaux intermédiaires.

7. Procédé selon la revendication 6, **caractérisé en ce qu'**on fait intervenir en supplément la déformation en cisaillement de corps creux de rouleaux tubulaires.

8. Procédé selon l'une des revendications 1 à 7, **caractérisé en ce qu'**une largeur des fentes est rendue uniforme sur la longueur des rouleaux.

9. Procédé selon l'une des revendications 1 à 8, **caractérisé en ce que** les profils de charge linéaire entre deux rouleaux intermédiaires et entre un rouleau intermédiaire et un rouleau commandé en flexion sont réglés de la même façon.

10. Procédé selon l'une des revendications 1 à 9, **caractérisé en ce qu'**on établit un écart de la différence de charge linéaire qui correspond, en valeur absolue, à la différence de charge linéaire compensée pour obtenir la formation d'une caractéristique de charge linéaire verticale.

11. Calandre verticale à rouleaux multiples pour la mise en oeuvre du procédé selon l'une des revendications 1 à 10, comprenant un rouleau supérieur pouvant être commandé en flexion, un rouleau inférieur pouvant être commandé en flexion et plusieurs rouleaux intermédiaires disposés entre eux, qui sont disposés les uns au-dessus des autres et forment dans les intervalles entre deux rouleaux des fentes, à travers lesquelles la bande de matière circule et au moins les rouleaux intermédiaires présentant des deux côtés des tourillons qui sont montés dans des paliers articulés, sur lesquels il est possible d'appliquer des forces de déformation au moyen de vérins, **caractérisée en ce que** les rouleaux intermédiaires présentent des rigidités de flexion différentes et les vérins (13, 14, 15) peuvent être commandés individuellement et sont à double effet pour appliquer des pressions de charge et de décharge.
